# EUROPÄISCHE PATENTSCHRIFT

(11) **EP 1 283 351 B1**
(45) Veröffentlichungstag und Bekanntmachung des Hinweises auf die Patenterteilung: **13.12.2006**
(21) Anmeldenummer: 02014380.6
(22) Anmeldetag: 28.06.2002
(51) Int. Cl.: F02M 35/10

(54) **Ansaugvorrichtung für eine Brennkraftmaschine**
Intake system for an internal combustion engine
Système d'admission pour un moteur à combustion interne

(30) Priorität: 10.08.2001 DE 10139435
(43) Veröffentlichungstag der Anmeldung: 12.02.2003
(73) Patentinhaber: Dr.Ing. h.c.F. Porsche Aktiengesellschaft, 70435 Stuttgart (DE)
(72) Erfinder: Storz, Eberhard, 74366 Kirchheim (DE)

(56) Entgegenhaltungen:
- GB-A- 406 846
- GB-A- 1 448 189
- US-A- 5 341 773
- US-A- 5 595 151

## Beschreibung

Die Erfindung betrifft eine Ansaugvorrichtung für eine Brennkraftmaschine gemäß den Merkmalen des Oberbegriffs des Anspruchs 1.

Es ist aus dem Stand der Technik allgemein bekannt, die zur Ansaugvorrichtung einer Brennkraftmaschine gehörenden Luftrohre bzw. Luftschläuche an den entsprechenden Bauteilen der Brennkraftmaschine, wie z. B. dem Luftfiltergehäuse, beispielsweise über Schlauchschellen o.ä. verliersicher zu befestigen. Durch die zunehmend kompakte Bauweise im Motorraum ist die Zugänglichkeit für die Montage bzw. Demontage derartiger Verbindungen oft erschwert. Darüber hinaus ist man bestrebt, die Montagezeiten zur Komplettierung der Brennkraftmaschine im Motorraum des Kraftfahrzeuges zu verkürzen.

In der US-PS 5,341,773 ist ein Ansaugsystem für eine Brennkraftmaschine dargestellt und beschrieben, bei der für die Befestigung eines Drosselklappengehäuses an einem Ansaugrohr an einem Flanschbereich des Drosselklappengehäuses Ösen vorgesehen sind, die im montierten Zustand in Befestigungsschlitze eingreifen, die an einem Flanschbereich des Ansaugrohres angeformt sind. Zur axialen Sicherung dieser Verbindung ist ein entsprechender Sicherungsbügel vorgesehen.

Aufgabe der Erfindung ist es, eine derartige einfach zu lösende Verbindung hinsichtlich ihrer Funktionalität und Dauerhaltbarkeit weiter zu verbessern.

Die Aufgabe wird erfindungsgemäß durch die im Anspruch 1 angegebenen Merkmale gelöst.

Dazu weisen die als Verriegelungsstifte ausgebildeten Befestigungsmittel an ihrem Ende eine Rastnase auf, die im verriegelten Zustand in eine an den unteren Lageraugen vorgesehene Rastnut eingreift. Damit ist auf einfach Art und Weise die Anbindung der Luftleitung am Bauteil gesichert. Aufwendige Gewindeverschraubungen können damit entfallen.

Durch die in den Unteransprüchen angegebenen Merkmale sind weiter vorteilhafte Ausgestaltungen und Verbesserungen der erfindungsgemäßen Ansaugvorrichtung für eine Brennkraftmaschine möglich.

Eine wirkungsvolle und stabile Anbindung der am Bauteil der Brennkraftmaschine befestigten Luftleitung ergibt sich, wenn die Aufnahmeelemente für die Befestigungsmittel an einem die Öffnung des Bauteils umgebenen Kragen angeformt sind, in den das mit einem Flansch versehene Ende der Luftleitung eingreift.

Zwischen dem Kopf der Verriegelungsstifte und den oberen Lageraugen der Aufnahmeelemente ist jeweils ein Elastomerring vorgesehen. Damit können die Verriegelungsstifte in axialer Richtung elastisch weggedrückt werden, so dass die am Ende der Verriegelungsstifte vorgesehenen Rastnasen in die an den unteren Lageraugen vorgesehenen Rastnuten überführt werden können und in diesen sicher gehalten werden.

In der Zeichnung ist ein Ausführungsbeispiel der Erfindung gezeigt, das nachstehend näher beschrieben ist.

Es zeigen:
- Fig. 1: eine schematische Ansicht einer Ansaugvorrichtung,
- Fig. 2: einen Luftkrümmer der Ansaugvorrichtung,
- Fig. 3: eine Teilansicht eines zur Ansaugvorrichtung gehörenden Luftfiltergehäuses,
- Fig. 4: die am Luftfiltergehäuse befestigte Luftleitung,
- Fig. 5: einen Schnitt durch die Befestigungsvorrichtung und
- Fig. 6: einen vergrößerten Ausschnitt eines Luftfiltergehäuses.

### Beschreibung des Ausführungsbeispiels

Die in Fig. 1 schematisch dargestellte Ansaugvorrichtung für eine zweireihige Brennkraftmaschine mit Turboaufladung, beispielsweise V8 - Turbomotor, besteht aus jeweils einer zu einem Luftfiltergehäuse 2 und 4 führenden Luftleitung, die als Luftkrümmerrohr 6 und 8 ausgebildet ist. Vom Luftfiltergehäuse 2 und 4 führen jeweils zwei Rohrverbindungen 10 und 12 zu einem motorseitig an der Sauganlage befestigten Drosselklappengehäuse 14. Zwischen den beiden Luftfiltern 2 und 4 und dem Drosselklappengehäuse 14 sind zwei Abgasturbolader 13 und 15 angeordnet, deren erzeugte Ladeluft durch zwei nachgeschaltete Luftkühler 16 und 18 gekühlt wird.

Zur Befestigung des Luftkrümmerrohres 6, 8 am Luftfiltergehäuse 2, 4 ist im Luftfiltergehäuse 2, 4 eine Öffnung 20 vorgesehen, die von einem Ringkragen 22 begrenzt ist. Am Ringkragen 22 sind als Aufnahmeelemente für zwei Verriegelungsstifte 24 und 26 zwei obere Lageraugen 28a und 28b sowie zwei untere Lageraugen 30a und 30b vorgesehen. Das Luftkrümmerrohr 6, 8 weist einen Flanschabschnitt 32 auf, der im montierten Zustand in den Ringkragen 22 der Öffnung 20 des Luftfiltergehäuses 2, 4 eingreift. Zur Abdichtung beider Bauteile weist der Flanschabschnitt 32 eine radial umlaufende Nut 34 auf, in die ein nicht dargestellter O - Ring eingelegt ist. An den Flanschabschnitt 32 angrenzend sind zwei seitlich angeordnete Lagerhülsen 36 (nur eine sichtbar dargestellt) vorgesehen, die im montierten Zustand beider Bauteile - Luftkrümmerrohr 6, 8 und Luftfiltergehäuse 2, 4 - von den beiden Verriegelungsstiften 24, 26 durchdrungen sind. Die beiden Lagerhülsen 36 weisen jeweils zwei schräg verlaufende Stirnseiten 40 und 42 auf, die im montierten Zustand an der Innenwand des Ringkragens 22 zum Anliegen kommen. Der Ringkragen 22 ist mit jeweils zwei Ausnehmungen 44 und 46 versehen, die als Anschlag für zwei seitlich über den Flanschabschnitt 32 hinausstehende Sperrzapfen 48 (nur einer sichtbar dargestellt) dienen. Damit wird die Einstecktiefe des Luftkrümmerrohres 6, 8 in die Öffnung 20 des Luftfiltergehäuses 2, 4 so begrenzt, dass der Flanschabschnitt 32 vollständig im Ringkragen 22 Aufnahme findet. Der Anschlag über die Sperrzapfen 48 ist so abgestimmt, dass die in den jeweils oberen und unteren Lageraugen 28a und 30a bzw. 28b und 30b vorgesehenen Öffnungen mit den in den beiden Lagerhülsen 36 vorgesehenen Öffnungen korrespondieren bzw. zueinander fluchten. Damit können die zur Befestigung der Luftkrümmerrohre 6, 8 am Luftfiltergehäuse 2, 4 dienenden Verriegelungsstifte 24 und 26 durch die Lageraugen 28 und 30 und die Lagerhülsen 36 hindurch gesteckt werden.

Die Verriegelungsstifte 24 und 26 weisen an ihrem Ende jeweils eine Rastnase 52 und 54 auf, die wie nachfolgend noch näher beschrieben, zur Verriegelung der Befestigung dienen. Damit die mit der Rastnase 52, 54 versehenen Verriegelungsstifte 24, 26 durch die in den oberen und unteren Lageraugen 28a und 30a bzw. 28b und 30b sowie in den Lagerhülsen 36 vorgesehenen Öffnungen hindurch gesteckt werden können, weisen die genannten Bauteile jeweils eine Innennut 56 auf, mit deren Hilfe die mit der Rastnase 52, 54 versehenen Verriegelungsstifte 24, 26 durch die Öffnungen hindurch gesteckt werden können. Wenn die beiden Verriegelungsstifte 24, 26 durch die Öffnungen hindurch gesteckt worden sind, werden die beiden Verriegelungsstifte 24, 26 um jeweils 180° gedreht, wodurch die Rastnasen 52, 54 in jeweils eine an den unteren Lageraugen 30a, 30b vorgesehene Rastnut 58 und 60 zum Eingriff kommen. Damit die Rastnasen 52, 54 sicher in den beiden Rastnuten 58, 60 gehalten werden, sind zwischen den beiden Köpfen 24a und 26a der Verriegelungsstifte 24, 26 und den oberen Lageraugen 28a und 28b jeweils ein Elastomerring 62 und 64 vorgesehen. Der Elastomerring 62, 64 kann bei der Überführung der Verriegelungsstifte 24, 26 in ihre verriegelte Position axial zusammengedrückt werden; wenn die Rastnasen 52, 54 in die Rastnuten 58, 60 eingreifen, stellen die Elastomerringe 62, 64 die dauerhafte formschlüssige Verriegelung der Bauteilverbindung sicher.

## Patentansprüche

1. Ansaugvorrichtung für eine Brennkraftmaschine mit einer Luftleitung, insbesondere Luftrohr, deren Ende an einer Öffnung (20) eines Bauteils (2, 4) der Ansaugvorrichtung der Brennkraftmaschine verliersicher und lösbar befestigt ist, wobei an der Öffnung (20) Aufnahmeelemente (28a und 30a bzw. 28b und 30b) in Form von zwei oberen und zwei unteren Lageraugen (28a, 28b bzw. 30a, 30b) und Lagerhülsen (36, 38) am Ende der Luftleitung (6, 8) vorgesehen sind, durch die jeweils ein Verriegelungsstift (24, 26) hindurchgeführt ist, **dadurch gekennzeichnet, dass** die Verriegelungsstifte (24, 26) an ihrem Ende mit jeweils einer Rastnase (52, 54) versehen sind, die im verriegelten Zustand in jeweils eine in den unteren Lageraugen (30a, 30b) vorgesehene Rastnut (58, 60) eingreifen.

2. Ansaugvorrichtung nach Anspruch 1, **dadurch gekennzeichnet, dass** die am Bauteil (2, 4) vorgesehene Öffnung (20) von einem Ringkragen (22) umgeben ist, an dem die Lageraugen (28a und 30a bzw. 28b und 30b) für die Verriegelungsstifte (24, 26) angeformt sind, und in dem das mit einem Flanschabschnitt (32) versehene Ende der Luftleitung (6, 8) eingreift.

3. Ansaugvorrichtung nach Anspruch 1 oder 2, **dadurch gekennzeichnet, dass** zwischen dem Kopf (24a, 26a) der Verriegelungsstifte (24, 26) und den oberen Lageraugen (28a, 28b) jeweils ein Elastomerring (62, 64) vorgesehen ist.

4. Ansaugvorrichtung nach einem der vorhergehenden Ansprüche, **dadurch gekennzeichnet, dass** der Flanschabschnitt (32) der Luftleitung (6, 8) eine radial umlaufende Nut (34) aufweist, in die ein Dichtring eingelegt ist.

## Claims

1. An induction apparatus for an internal-combustion engine with an air duct, in particular an air tube, the end of which is fastened in a captive and detachable manner to an opening (20) in a component (2, 4) of the induction apparatus of the internal-combustion engine, wherein receiving elements (28a and 30a or 28b and 30b respectively) in the form of two upper and two lower bearing eyelets (28a, 28b or 30a, 30b respectively) are provided at the opening (20) and bearing sleeves (36, 38) are provided at the end of the air duct (6, 8), through which a locking pin (24, 26) is guided in each case, **characterized in that** the locking pins (24, 26) are provided at their end with a catch projection (52, 54) in each case, which in the locked state engage in each case in a catch groove (58, 60) provided in the lower bearing eyelets (30a, 30b).

2. An induction apparatus according to Claim 1, **characterized in that** the opening (20) provided in the component (2, 4) is surrounded by an annular collar (22) on which the bearing eyelets (28a and 30a or 28b and 30b respectively) for the locking pins (24, 26) are formed in an integral manner and into which the end of the air duct (6, 8) provided with a flange portion (32) engages.

3. An induction apparatus according to Claim 1 or 2, **characterized in that** an elastomer ring (62, 64) is provided in each case between the head (24a, 26a) of the locking pins (24, 26) and the upper bearing eyelets (28a, 28b).

4. An induction apparatus according to any one of the preceding Claims, **characterized in that** the flange portion (32) of the air duct (6, 8) has a groove (34) which extends radially and into which a sealing ring is inserted.

## Revendications

1. Système d'admission pour un moteur à combustion interne comprenant une conduite d'air, notamment un tuyau à air, dont l'extrémité est fixée de manière inamovible et indétachable à une ouverture (20) d'un élément (2, 4) du système d'admission du moteur, des éléments de réception (28a et 30a et/ou 28b et 30b) sous forme de deux yeux de palier supérieurs et inférieurs (28a, 28b et/ou 30a, 30b) et de manchons de palier (36, 38) étant prévus sur l'ouverture (20) à l'extrémité de la conduite d'air (6, 8), éléments à travers lesquels est guidée respectivement une tige de verrouillage (24, 26), **caractérisé en ce que** les tiges de verrouillage (24, 26) sont pourvues chaque fois à leur extrémité d'un tenon d'enclenchement (52, 54), qui se mettent chaque fois en prise à l'état verrouillé dans une rainure d'enclenchement (58, 60) prévue dans les yeux de palier inférieurs (30a, 30b).

2. Système d'admission selon la revendication 1, **caractérisé en ce que** l'ouverture (20) prévue sur l'élément (2, 4) est entourée par un collet annulaire (22), sur lequel sont formés les yeux de palier (28a et 30a et/ou 28b et 30b) pour les tiges de verrouillage (24, 26), et dans lequel se met en prise l'extrémité de la conduite d'air (6, 8) pourvue d'une section de bride (32).

3. Système d'admission selon la revendication 1 ou 2, **caractérisé en ce que** respectivement une bague élastomère (62, 64) est prévue entre la tête (24a, 26a) des tiges de verrouillage (24, 26) et les yeux de palier supérieurs (28a, 28b).

4. Système d'admission selon l'une quelconque des revendications précédentes, **caractérisé en ce que** la section de bride (32) de la conduite d'air (6, 8) comprend une rainure radialement circulaire (34), dans laquelle est insérée une bague d'étanchéité.
